# EUROPÄISCHE PATENTSCHRIFT

(11) **EP 0 111 446 B1**
(45) Veröffentlichungstag und Bekanntmachung des Hinweises auf die Patenterteilung: **30.12.1986**
(21) Anmeldenummer: 83810549.2
(22) Anmeldetag: 23.11.1983
(51) Int. Cl.: B65B 5/06, B65B 35/50

(54) **Verfahren zum Abpacken von Schlauchbeuteln in Schachteln, sowie Vorrichtung zur Durchführung des Verfahrens**
Method for packing tubular bags in boxes, and device for carrying out the method
Procédé d'emballage de sachets tubulaires dans des boîtes, et un dispositif pour la mise en oeuvre du procédé

(30) Priorität: 08.12.1982 CH 7133/82
(43) Veröffentlichungstag der Anmeldung: 20.06.1984
(73) Patentinhaber: Société Lesieur-Cotelle SA, F-92103 Boulogne-Billancourt (FR)
(72) Erfinder: Benz, Gotlieb, CH-8890 Flums (CH)
(74) Vertreter: Feldmann, Clarence Paul

## Beschreibung

Die vorliegende Erfindung betrifft ein Verfahren zum Abpacken von Schlauchbeuteln in Schachteln, sowie eine Vorrichtung zum Durchführen des erfindungsgemässen Verfahrens.

Schlauchbeutel sind Verpackungen, die aus einem endlosen, zusammengeschweissten flexiblen Schlauch gefertigt sind. Solche Beutel können je nach Inhalt verschiedene Querschnittsformen aufweisen. Hierbei wird in einem ersten Takt der Schlauch unten verschlossen, in einem zweiten Takt mit dem zu verpackenden Material gefüllt und schliesslich in einem weiteren Takt versiegelt und vom Schlauch abgetrennt. Solche Verpackungen kommen insbesondere beim Verpacken flüssiger und pastöser Stoffe in Frage.

Sowohl die weiche Verpackung, der Schlauchbeutel, wie auch deren fliessfähiger Inhalt führt zu einer nicht formbeständigen Einheit, die äusserst schwierig in der maschinellen Handhabung ist. Es ist daher nicht verwunderlich, dass die abgefüllten Schlauchbeutel bis anhin nur von Hand abgepackt werden konnten.

Vorrichtungen für ein maschinelles Abpacken solcher, mit einer Flüssigkeit oder Paste gefüllten Beuteln sind bisher nicht bekannt geworden.

Die US-PS-3 748 797 (Deines) beschreibt eine Vorrichtung zum Abpacken von Beuteln die mit Pommes-frites gefüllt sind. Diese werden in der Vorrichtung zuerst gerüttelt, damit sich der Inhalt einigermassen flach orientiert. Dies wäre für empfindliche, mit Flüssigkeit gefüllte Beutel unzulässig. Danach werden die Beutel einzeln auf Tablare geschoben die etagenweise übereinander angeordnet sind. Liegt auf sämtlichen Tablaren je ein Beutel, werden die Tablare einander näher gebracht, wobei die Beutel zusammen gepresst werden. Danach werden die so kombinierten Beutel durch Stössel seitlich von den Tablaren gestossen und in eine Schachtel hineingeschoben.

Die US-PS-3 745 740 (Williams) beschreibt ein Verfahren und eine Vorrichtung zum Verpacken von Berliner-Pfannkuchen. Die Pfannkuchen fallen von einem Förderband in eine Röhre auf ein sich langsam absenkendes Tablett, damit die Fallhöhe etwa gleich bleibt. Ist die Röhre gefüllt, senkt sich das Tablett weiter ab, bis der Stapel Pfannkuchen frei liegt, so dass er von einem Schieber in eine Schachtel hineingeschoben werden kann.

Die CH-PS-337 442 (Sapal) bezieht sich auf eine Vorrichtung zum Verpacken von rechteckigen, relativ starren Beuteln in Schachteln. Eine solche Vorrichtung kann naturgemäss relativ einfach im Aufbau sein.

Es ist nun aber Aufgabe der vorliegenden Erfindung, ein Verfahren zur maschinellen Abpackung von empfindlichen Schlauchbeuteln mit flüssigem oder pastösem Inhalt anzugeben und eine Vorrichtung zur Durchführung des Verfahrens zu schaffen.

Die Schlauchbeutel sollen dabei in mehreren Schichten aufgestapelt werden, wobei in jeder Schicht eine Vielzahl von Beuteln liegt.

Das erfindungsgemässe Verfahren zeichnet sich dadurch aus, dass
a) die Schlauchbeutel schichtweise,, zwischen zwei seitlichen und einer, die Tiefe begrenzenden Wand, auf einen schrittweise absenkbaren, rechenartigen Hauptboden gefördert werden ;
b) sobald die gewünschte Zahl Schichten von Schlauchbeuteln erreicht ist, der Hauptboden abgesenkt wird und die Schlauchbeutel auf einen ebenfalls rechenartigen Zwischenboden mit Seitenwänden, die in der oberen Ausgangslage aussen an den stationären Seitenwänden anliegen, abgelegt werden ;
c) sobald der Zwischenboden in eine untere Endlage abgesenkt worden ist, wobei sich der Hauptboden in einer tieferen Endlage als der Zwischenboden befindet, eine Schachtel über das Sammelbehältnis aus Zwischenboden mit Seitenwänden geschoben wird, die Schlauchbeutel hierin abgelegt werden und die Schachtel mit den abgepackten Schlauchbeuteln abtransportiert wird.

Zur Durchführung des obgenannten Verfahrens eignet sich eine Vorrichtung, die sich dadurch auszeichnet, dass zwischen zwei Säulen, in denen Mittel zur Höhenverstellung angeordnet sind, mindestens zwei höhenverstellbare, rechenartige Böden, nämlich der Haupt- und Zwischenboden, geführt sind, und dass im oberen Bereich der Säulen zwei fixe, seitliche Wände und eine Stirnwand zusammen mit dem höhenverstellbaren Hauptboden ein Zwischenbehältnis bilden, welches vom Sammelbehältnis, gebildet aus dem Zwischenboden und zwei daran befestigten Seitenwänden, die etwas weiter auseinander liegen, wie die vorerwähnten fixen Seitenwände teilweise umgeben ist, so dass beim Absenken des Hauptbodens unter das Niveau des Zwischenbodens der Inhalt der Zwischenbehältnisse in das Sammelbehältnis abgelegt wird, über welches eine Schachtel schiebbar ist.

Anhand der beigefügten Zeichnungen wird nachfolgend das erfindungsgemässe Verfahren sowie eine nach dem Verfahren arbeitende Vorrichtung erläutert.

In der Zeichnung zeigt :
Figur 1 die Zufuhreinheit für die abzupackenden Schlauchbeutel der erfindungsgemässen Vorrichtung im Aufriss, und
Figur 2 dieselbe Einheit im Grundriss, in der weitere Teile der Vorrichtung ersichtlich sind, in
Figur 3 ist die Sammel- und vertikale Transport-Einheit im Aufriss und in
Figur 4 im Seitenriss dargestellt.
Figur 5 . dient insbesondere zur Veranschaulichung der Uebergabe der abzupackenden Schlauchbeutel vom Sammelbehältnis in die Schachtel.

Sämtliche Figuren stellen stark vereinfachende Prinzipskizzen dar, unter Weglassung aller dem Fachmann selbstverständlichen Details. Zur Vereinfachung sind jeweils verschiedene Einheiten gesondert dargestellt, die zusammen erst die erfindungsgemässe Vorrichtung ergeben.

In der Beschreibung wird einheitlich von « pneumatischen Zylinder/Kolbeneinheiten » gesprochen, doch können diese selbstverständlich auch hydraulisch sein, wobei äquivalente elektromechanische Mittel nicht ausgeschlossen sein sollen.

Die abzupackenden Schlauchbeutel 1 werden vorerst von einem tieferen Niveau auf ein höheres Niveau durch ein rampenartig angeordnetes Förderband 2 (Fig. 2) hinaufgefördert. Hier gelangen die Schlauchbeutel auf ein horizontales, mittels Lichtschranken gesteuertes, Förderband 3. Die nicht dargestellten Lichtschranken stellen fest, wann ein Schlauchbeutel vor der Schiebeplatte 4 liegt und stoppen sogleich das Förderband 3. Ein leicht zeitverschobenes Signal steuert darauf eine pneumatische Zylinder/Kolbeneinheit 5, die die parallel zum Förderband 3 verlaufende Platte 4 quer zu dessen Fortbewegungsrichtung über das Band 3 hinweg bewegt. Der vor der Platte 4 befindliche Schlauchbeutel wird so vom Förderband 3 geschoben und rutscht über eine Rampe 6 auf das darunter befindliche Positionierband 8. Ein Anschlag 7 verhindert, dass die Schlauchbeutel 1 schräg zu liegen kommen oder zu weit nach vorne auf das Positionierband 8 gleiten. Das Positionierband 8 ist entsprechend profiliert, um eine genaue Positionierung der Schlauchbeutel darauf zu garantieren.

Im vorliegenden Beispiel ist das Positionierband aus einer Kette von Kunststoffwalzen 9 gebildet, deren Länge mindestens der Länge der abzupackenden Schlauchbeutel entspricht. Die Vertiefung zwischen jeweils zwei nebeneinander liegenden Walzen 9 definieren die Lage der Schlauchbeutel 1 exakt. Sobald ein Schlauchbeutel auf das Positionierband 8 gefallen ist, wird es um die Distanz zwischen den Achsen zweier benachbarten Walzen 9 fortbewegt. Etwa in der Mitte des Bandes 8 parallel zu dessen Ebene und Fortbewegungsrichtung ist ein kammartiger Rechen 10 angebracht. Die Zahnform des Rechens 10 entspricht der Profilierung des Positionierbandes 8. Befindet sich der, in Bewegungsrichtung des Positionierbandes 8, vorderste Schlauchbeutel 1 vor dem letzten Zahn des Rechens 10, was wiederum opto-elektrisch abgetastet werden kann, hält das Band an. Jetzt wird mittels einer pneumatischen Kolben/Zylindereinheit 11 des Rechens 10 quer zur Förderrichtung des Positionierbandes 8 bewegt und sämtliche vor dem Rechen liegenden Schlauchbeutel werden vom Positionierband 8 auf einen Positioniertisch 12 gestossen.

Der Positioniertisch 12 befindet sich etwa auf dem Niveau auf dem die Schlauchbeutel 1 auf dem Positionierband 8 liegen, oder knapp darüber. Zwei beideseitig des Positioniertisches 12 befindliche, pneumatische betätigbare Schieber 13 stossen, nachdem der Tisch bis über die Ladefläche des Hauptbodens 23 vorgeschoben worden ist, die auf dem Tisch liegende Schlauchbeutel zusammen. Die auf dem Positioniertisch 12 liegenden Schlauchbeutel verbleiben in dieser Position bis eine über den Positioniertisch 12 gelenkig angeordnete Schwenkplatte 14 die zusammengeschobenen Schlauchbeutel zurückhält und der Tisch in seine Ausgangslage zurückgezogen wird. Dadurch gelangt die Schlauchbeutelschicht auf einen höhenverstellbaren Haupt- bzw. Hilfsboden oder auf eine bereits vorhandene Schlauchbeutelschicht. Die Schlauchbeutel wurden von den Schiebern 13 geringfügig enger zusammengeschoben als die Distanz zwischen den fixen Seitenwänden, die nachfolgend noch beschrieben werden. Anschliessend kehren sowohl die Schieber 13 wie auch die Schwenkplatte 14 in ihre Ausgangsposition zurück.

Mit der Abgabe der Schlauchbeutel vom Positioniertisch 12 auf den Hauptboden befinden sich die Schlauchbeutel in der, in den Figuren 3 und 4 dargestellten, vertikal bewegbaren Sammel-Transportiereinheit. Die ganze Einheit ist in der Höhe aus Platzgründen verkürzt dargestellt. Die Einheit umfasst zwei vertikale Säulen 20 in denen je zwei hintereinander angeordneten der Höhenverstellung dienenden geschlossenen Ketten 21, 22 sich befinden. Das äussere Kettenpaar wird beispielsweise von einem Elektromotor M" das innere Kettenpaar 22 von einem Elektromotor M₂ angetrieben. Ein Kettenpaar, beispielsweise das innere 22, dient der Höhenverstellung des bereits genannten Hauptbodens 23. Der Hauptboden, der zwischen den beiden Säulen 20 auf- und abwärts bewegbar ist, befindet sich in einer ersten Phase annähernd auf dem Niveau des Positioniertisches 12. Nachdem eine erste Schicht Schlauchbeutel 1 vom Positioniertisch auf den Hauptboden 23 geschoben ist, wird er durch den Motor M₂ mittels dessen Kettenpaares 22 um die Höhe einer Schicht Schlauchbeutel abgesenkt. Die exakte Lage der Schlauchbeutel wird seitlich durch zwei fix in der Einheit montierten Seitenwänden 24 definiert. In der Einschiebtiefe werden die Schlauchbeutel durch die rückwärtige Wand 25 bestimmt. Diese Wand 25 besteht aus mehreren in einer Ebene liegenden Flachstäben. Der Hauptboden 23 der aus runden Stäben besteht, die gemeinsam einen rechenartigen Rost bilden, gleitet zwischen den fixen Wänden 24 auf und ab wie oben beschrieben. Die Stäbe des Hauptbodens 23 greifen in diesen Bereich zwischen den Flachstäben der rückwärtigen Wand 25 hindurch.

Sobald eine Schicht Schlauchbeutel auf den Hauptboden 23 liegt, senkt sich ein pneumatisch angetriebener Stempel 26, der in den Ausmassen etwa der Grösse des Hauptbodens 23 entspricht, und drückt die Schlauchbeutel an. Nun senkt sich der Hauptboden um die Höhe einer Schicht Schlauchbeutel ab. Dieser Zyklus wiederholt sich solange bis die gewünschte Anzahl Schichten sich auf dem Hauptboden 23 befindet. Sobald diese Anzahl erreicht ist, wird wiederum der Motor M₂ angesteuert und der Hauptboden 23 senkt sich weiter ab.

Der Hauptboden 23 und die fixen Seitenwände 24 sowie die rückwärtige Wand 25 bilden zusammen ein Zwischenbehältnis. Dieses Zwischenbehältnis wird von einem Sammelbehältnis umgeben, das aus einem rechenartigen Zwischenboden 27 mit zwei seitlichen Wänden 28 und einer wiederum aus Flachstäben gebildeten rückwärtigen Wand 29 besteht. Die Stäbe des rechenartigen Zwischenbodens 27 sind gegenüber den Stäben des Hauptbodens 23 versetzt angeordnet. Beim Anbsenken des Hauptbodens 23 gleiten dessen Stäbe zwischen den Stäben des Zwischenboden hindurch so dass der Inhalt des Zwischenbehältnisses auf den Zwischenboden 27 des Sammelbehältnisses zu liegen kommt. Der Zwischenboden ist mittels einer pneumatischen Kolben/Zylindereinheit 30 ebenfalls höhenverstellbar.

Damit die Maschine einerseits genügend schnell arbeitet, andererseits aber der Inhalt des Zwischenbehältnisses nicht zu abrupt auf den Zwischenboden abgesenkt wird, gleiten sowohl Haupt- wie Zwischenboden gleichzeitig nach unten, jedoch der Hauptboden mit einer grösseren Geschwindigkeit. Der Zwischenboden 27 gleitet bis in eine untere Grundposition 27', während der ihm vorlaufende Hauptboden 23 sich in eine tiefere untere Grundpositionen 23' bewegt.

Während sich der Hauptboden 23 in der unteren Grundposition 23' befindet, übernimmt ein Hilfsboden 31, dessen Aufgabe. Der Hilfsboden 31 wird aus seiner horizontalen zurückgezogenen Position hydraulisch in einen Schlitten 32 nach vorne in den Bereich zwischen den fixen Seitenwänden 24 geschoben. Der gesamte Schlitten 32 mit dem Hilfsboden ist an den äusseren Ketten 21 aufgehängt und über dem Motor M₁ in der Höhe bewegbar. Die sonstige Arbeitsweise entspricht vollständig jenem des Hauptbodens, bis zum Zeitpunkt, dass der Hauptboden 23 wieder nach oben kommt, den bereits im Zwischenbehältnis vorhandenen Inhalt übernimmt und der Hilfsboden sich wieder in seine Ausgangslange zurückziehen kann. Der Hilfsboden gewährleistet so einen kontinuierlichen Betrieb.

Der letzte Schritt des Abpackverfahrens wird anhand der Figur 5 gezeigt, in welcher die Uebergabe-Einheit verdeutlicht ist. Kurz rekapituliert erkennt man auf der Figur die Schlauchbeutelförderstrecke 2, 3, 4, sowie die vertikale Transporteinheit verdeutlicht durch die Säulen 20. Das Sammelbehältnis 27, 28 ist in seiner unteren Lage dargestellt. Der Maschinenrahmen ist gesamthaft mit 33 bezeichnet. Die Zufuhreinheit 34 für die Schachteln 40 ist dabei nur zum Teil erkennbar. Dargestellt ist eine Schachtel 40 die auf einer Plattform 35 liegt. Die Plattform 35 ist zusammen mit einer Kolben/Zylindereinheit 36 um eine, im Rahmen 33 gelagerte Achse 37 schwenkbar gelagert. Die Schwenkbewegung der Plattform 35 erfolgt über einer pneumatischen Kolben/Zylindereinheit 38 die an einen abgewinkeltem Arm 39 angreift. Durch Beaufschlagung der Einheit 38 wird zuerst die Plattform um die Achse 37 um 90° geschwenkt. Die mit seiner Oeffnung nach oben auf der Plattform 35 liegende Schachtel liegt nach dieser Schwenkung auf der Seite mit der Oeffnung zum Sammelbehältnis. Dabei befindet sich die untere Kante der Schachtel geringfügig tiefer als das Niveau des Zwischenbodens 27'. Mittels der pneumatischen Einheit 36 wird so dann die Schachtel 40 über das Sammelbehältnis geschoben.

Die pneumatische Kolben/Zylindereinheit 30 die die Vertikalbewegung des Zwischenbehältnisses steuert, lagert zwischen zwei gabelförmigen Armen 41 die mit einander verbunden sind. Die beiden Arme 41 sind wiederum um die Achse 37 drehbar gelagert und können mittels einer pneumatischen Kolben/Zylindereinheit 42 der an die Arme 41 angreift, um jene Achse 37 geschwenkt werden.

Ist die Schachtel 40 über das Sammelbehältnis geschoben, worden wird die Kolben/Zylindereinheit 42 angesteuert und die Arme 41 beginnen eine Drehbewegung um 90°. Gleichzeitig schwenken somit nebst den Armen 41 das Sammelbehältnis 27, 28 mit dem Inhalt von gestapelten Schlauchbeuteln, sowie die Schachtel und die ausgeschobene Plattform 35. Während der Schwenkbewegung nimmt die auf die Plattform 35 wirkende Schwerkraft, durch die mehr und mehr vom Sammelbehältnis gleitende Schachtel 40 samt Inhalt, zu. Die nun drucklose Kolben/Zylindereinheit 36 wird somit eingeschoben und die Schachtel 40 senkt sich sanft in die Ausgangslage auf die Förderstrecke der Zufuhreinheit 34 zurück.

Sobald das Sammelbehältnis aus dem Bereich zwischen den Säulen 20 geschwenkt ist, wird der Hauptboden 23 wieder nach oben bewegt, übernimmt die bereits auf dem Hilfsboden 31 gestapelten Schlauchbeutel und der Hilfsboden wird in den Schlitten 32 zurückgezogen und in seine Ausgangslage gehoben.

Schliesslich wird auch das leere Zwischenbehältnis zurückgeschwenkt und in die obere Position gehoben. Nun kann der ganze Ablaufzyklus von neuem beginnen.

Falls keine kontinuierliche Arbeitsweise erforderlich ist, kann die Vorrichtung auch ohne Hilfsboden 31 ausgeführt sein.

## Patentansprüche

1. Verfahren zum Abpacken von Schlauchbeuteln in Schachteln, dadurch gekennzeichnet, dass
a) die Schlauchbeutel (1) schichtweise; zwischen zwei seitlichen (24) und einer, die Tiefe begrenzenden Wand (25), auf einen schrittweise absenkbaren, rechenartigen Hauptboden (23) gefördert werden ;
b) sobald die gewünschte Zahl Schichten von Schlauchbeuteln (1) erreicht ist der Hauptboden (23) abgesenkt wird und die Schlauchbeutel auf einen ebenfalls rechenartigen Zwischenboden (27) mit Seitenwänden (28), die in der oberen Ausgangslage aussen an den stationären Seitenwänden (24) anliegen, abgelegt werden ;
c) und sobald der Zwischenboden (27) in eine untere Endlage (27') abgesenkt worden ist, wobei sich der Hauptboden (23) in einer tieferen Endelage (23') als der Zwischenboden (27) befindet, eine Schachtel (40) über das aus Zwischenboden (27) mit. Seitenwänden (28) bestehende Sammelbehältnis geschoben wird, die Schlauchbeutel hierin abgelegt werden und die Schachtel (40) mit den abgepackten Schlauchbeuteln abtransportiert wird.

2. Verfahren nach Anspruch 1, dadurch gekennzeichnet, dass die zu füllende Schachtel mit der offenen Seite nach oben zugeführt wird, danach um 90° geschwenkt wird, wobei die untere Seitenwand gerade unterhalb der Ebene des Zwischenbodens liegt, dann über das Sammelbehältnis aus Zwischenboden (27) und Seitenwänden (28) geschoben wird und mit dem Sammelbehältnis in die Ausgangslage zurück geschwenkt wird.

3. Verfahren nach Anspruch 1, dadurch gekennzeichnet, dass, sobald der Hauptboden (23) und der Zwischenboden (27) die Ladeposition verlassen haben, ein rechenartiger Hilfsboden (31) horizontal eingeschoben wird, der die Funktion des Hauptbodens (23) übernimmt und schichtweise abgesenkt wird bis zur gewünschten Anzahl Schichten oder bis der Hauptboden (23) seine Funktion wieder übernehmen und der Hilfsboden (31) in seine Ausgangslage zurückfahren kann.

4. Verfahren nach Anspruch 1, dadurch gekennzeichnet, dass die Schlauchbeutel von einem Transportband (3) auf ein taktweise sich bewegendes Positionierband (8) geschoben werden und von diesem nach Erreichen der für eine Schicht erforderliche Anzahl Schlauchbeutel (1) durch einen Rechen (10) vom Positionierband (8) auf einen Positioniertisch (2) und hier seitlich zusammen geschoben werden, wonach der Tisch vorgeschoben wird, wobei eine Rückhalte-Schwenkplatte (14) dafür sorgt, dass beim Zurückziehen des Positioniertisches (12) eine Lage auf den Haupt- oder Hilfsboden (23, 31) respektive auf die oberste bereits darauf liegende Schicht Schlauchbeutel gelangt.

5. Verfahren nach Anspruch 1, dadurch gekennzeichnet, dass nach jeder neuen Schicht Schlauchbeulel, die auf den Haupt- oder Hilfsboden (23, 31) geschoben worden ist, die Schlauchbeutel von oben mittels eines Stempels (26) zusammen gedrückt werden.

6. Vorrichtung zur Durchführung des Verfahrens nach Anspruch 1, dadurch gekennzeichnet, dass zwischen zwei Säulen (20), in denen Mittel (21, 22) zur Höhenverstellung angeordnet sind, mindestens zwei höhenverstellbare, rechenartige Böden, nämlich der Haupt- (23) und der Zwischenboden, (27) geführt sind, und dass im oberen Bereich der Säulen (20) zwei fixe, seitliche Wände (24) und eine Rückwand (25) zusammen mit dem höhenverstellbaren Hauptboden (23) ein Zwischenbehältnis bilden, welches vom Sammelbehältnis, gebildet aus dem Zwischenboden (27) und zwei daran befestigten Seitenwänden (28) die etwas weiter auseinander liegen, wie die vorerwähnten fixen Seitenwänden (24) teilweise umgeben- ist, so dass beim Absenken des Hauptbodens (23) unter das Niveau des Zwischenbodens (27) der Inhalt der Zwischenbehältnisse in das Sammelbehältnis abgelegt wird, über welches eine Schachtel (40) schiebbar ist.

7. Vorrichtung nach Anspruch 6 zur Durchführung des Verfahrens nach Anspruch 2, dadurch gekennzeichnet, dass die Vorrichtung eine Zufuhrstrasse (34) für die Schachteln (40) aufweist, in der eine Plattform (35) pneumatisch schwenk-und verschiebbar ist, wodurch eine auf der Plattform (35) geschobene, zum Abpacken von Schlauchbeuteln (1) dienende Schachtel um 90° geschwenkt und über das Sammelbehältnis geschoben werden kann, und dass das Sammelbehältnis mit seinen, der Höhenverstellung dienenden Mittel (30) an zwei Armen (41) befestigt ist, welche Arme (41) um eine Achse (37), die parallel zur Verbindungsebene der beiden Säulen (20) möglichst nahe der Zufuhrstrasse (34) liegt, schwenkbar sind.

8. Vorrichtung nach Anspruch 6 zur Durchführung des Verfahrens nach Anspruch 3, dadurch gekennzeichnet, dass zwischen den beiden Säulen (20) an in diesen angeordneten Höhenverstellmitteln (21, 22), ein mittels einer Zylinder-/Kolbeneinheit horizontal verschiebbarer Hilfsboden (31) vorgesehen ist, der zeitweise die Funktion des Hauptbodens (23) übernimmt.

9. Vorrichtung nach Anspruch 6 zur Durchführung des Verfahrens nach Anspruch 4, dadurch gekennzeichnet, dass die Vorrichtung ein opto-elektrisch abgetastetes Förderband (3) zur Zuführung der zu abzupackenden Schlauchbeutel (1) aufweist, von welchen dieselben mittels einer Kolben-/Zylinder-Einheit (5) auf ein schrittweise gesteuertes Positionierband (8) gestossen und von diesem auf einen in der Ebene des Positionierbandes (8) verlaufenden Positioniertisch (12) mittels eines kammartigen Rechens (10) stossbar sind, dass zwei seitliche Schieber (13) die abzupackenden Schlauchbeutel auf dem Positioniertisch (12) zusammen schieben, dass der Positioniertisch (12) Mittel zum Vor- und Zurückschieben aufweist, und dass eine Schwenkplatte (14) bei vorgeschobenem Tisch die Schicht Schlauchbeutel zurückhält, so dass diese beim Zurückziehen des Tisches (12) auf den Haupt- (23) beziehungsweise Hilfsboden (31) gelangen.

10. Vorrichtung nach Anspruch 6 zur Durchführung des Verfahrens nach Anspruch 5, dadurch gekennzeichnet, dass zwischen den beiden Säulen (20) oberhalb der höchsten Position des Haupt- (23) beziehungsweise Hilfsbodens (31) ein vertikal beweglicher Stempel (26) angeordnet ist, mittels dem jede Schicht der abzupackenden Schlauchbeutel zusammen gedrückt werden kann.

## Claims

1. A method of packaging tubular bags in boxes, characterised in that
a) the tubular bags (1) are conveyed in layers between two lateral walls (24) and one wall (25) which defines the depth on to a rack-like main tray (23) which is lowerable in step-wise manner ;
b) as soon as the desired number of layers of tubular bags (1) is reached, the main tray (23) is lowered and the tubular bags are placed on to an intermediate tray (27) which is also rack-like with lateral walls (28) which rest externally on the stationary lateral walls (24) in the upper starting position ;
c) and as soon as the intermediate tray (27) has been lowered into a lower end position (27'), the main tray (23) being located in a lower end position (23') than the intermediate tray (27), a box (40) is pushed over the collecting case composed of intermediate tray (27) with lateral walls (28), the tubular bags are deposited herein and the box (40) with the packaged tubular bags is conveyed off.

2. A method according to claim 1, characterised in that the box to be filled is supplied with the open side uppermost, is then pivoted about 90°, the lower lateral wall lying just below the plane of the intermediate tray, is subsequently pushed over the collecting case comprising intermediate tray (27) and lateral wall (28) and is pivoted back into the starting position with the collecting case.

3. A method according to claim 1, characterised in that as soon as the main tray (23) and the intermediate tray (27) have left the loading position, a rack-like auxiliary tray ₍₃1 ) is pushed in horizontally, the auxiliary tray assuming the function of the main tray (23) and being lowered in layers until the desired number of layers or until the main tray (23) can assume its function again and the auxiliary tray (31) can travel back into its starting position.

4. A method according to claim 1, characterised in that the tubular bags are pushed from a conveyor belt (3) on to a cyclically moving positioning belt (8) and, from here, after reaching the number of tubular bags (1) required for a layer are pushed by a rack (10) from the positioning belt (8) on to a positioning table (2) and are pushed together laterally here, whereupon the table is advanced, a retaining pivoting plate (14) ensuring that a layer passes on to the main tray or auxiliary tray (23, 31) or on the uppermost layer of tubular bags already lying thereon respectively during retraction of the positioning table (12).

5. A method according to claim 1, characterised in that after each new layer of tubular bags, which has been pushed on to the main or auxiliary tray (23, 31), the tubular bags are compressed from above by means of a ram (26).

6. An apparatus for carrying out the method according to claim 1, characterised in that at least two vertically adjustable rack-like trays, namely the main tray (23) and the intermediate tray (27) are guided between two columns (20) in which means (21, 22) for vertical adjustment are arranged, and in that in the upper region of the columns (20) two stationary lateral walls (24) and one rear wall (25) together with the vertically adjustable main tray (23) form an intermediate case which is partially surrounded by the collecting case formed by the intermediate tray (27) and two lateral walls (28) fixed thereon which lie somewhat further apart than the above-mentioned stationary lateral walls (24), so that when the main tray (23) is lowered below the level of the intermediate tray (27) the content of the intermediate cases is deposited into the collecting case over which a box (40) can be pushed.

7. An apparatus according to claim 6 for carrying out the method according to claim 2, characterised in that the apparatus has a supply line (34) for the boxes (40) in which a platform (35) is pneumatically pivotal and movable, by means of which a box which is pushed on the platform (35) and serves for packaging tubular bags (1) is pivoted about 90° and can be pushed over the collecting case and in that the collecting case is fixed with its vertical adjustment means (30) on two arms (41), which arms (41) are pivotal about an axis (37) lying parallel to the connecting plane of the two columns (20) as close as possible to the supply line (34).

8. An apparatus according to claim 6 for carrying out the method according to claim 3, characterised in that an auxiliary tray (31) which is horizontally movable via a cylinder-piston unit and temporarily assumes the function of the main tray (23) is provided between the two columns (20) on vertical adjustment means (21, 22) arranged in them.

9. An apparatus according to claim 6 for carrying out the method according to claim 4, characterised in that the apparatus has an opto-electrically scanned conveyor belt (3) for supplying the tubular bags (1) to be packaged from which the tubular bags (1) are pushed by a piston-cylinder unit (5) on to a positioning belt (8) which is controlled in step-wise manner and thence can be pushed by a comb-like rack (10) on to a positioning table (12) running in the plane of the positioning belt (8), in that two lateral sliders (13) push the tubular bags to be packaged together on the positioning table (12), in that the positioning table (12) has means for pushing forwards and backwards, and in that a pivoting plate (14) holds back the layer of tubular bags when the table is advanced so that the tubular bags passon to the auxiliary tray (23) or main tray (31) when the table (12) is retracted.

10. An apparatus according to claim 6 for carrying out the method according to claim 5, characterised in that a vertically movable ram (26), by means of which each layer of the tubular bags to be packaged can be compressed, is arranged between the two columns (20) above the highest position of the main tray (23) or auxiliary tray (31).

## Revendications

1. Procédé pour l'emballage de sachets tubulaires dans des boîtes, caractérisé en ce :
a) que l'on transporte les sachets tubulaires (1) par couches, entre deux parois latérales (24) et une paroi (25) limitant la profondeur, sur un fond principal (23) similaire à un râteau, pouvant s'abaisser pas à pas ;
b) qu'aussitôt que le nombre désiré de couches de sachets tubulaires (1) est atteint, on abaisse le fond principal (23) et on pose les sachets tubulaires sur un fond intermédiaire (27) également similaire à un râteau, muni de parois latérales (28) qui, dans la position supérieure de départ, s'appliquent extérieurement contre les parois latérales fixes (24) ;
c) et en ce qu'aussitôt que le fond intermédiaire (27) a été abaissé à une position extrême inférieure (27'), le fond principal (23) se trouvant dans une position extrême (23') plus basse que le fond intermédiaire, on pousse une boîte (40) par-dessus le récipient collecteur formé du fond intermédiaire (27) avec parois latérales (28), on y dépose les sachets tubulaires et on évacue la boîte (40) avec les sachets tubulaires emballés.

2. Procédé selon la revendication 1, caractérisé en ce que l'on amène la boîte à remplir le côté ouvert vers le haut, en ce qu'ensuite on la fait pivoter de 90°, la paroi latérale inférieure se trouvant juste en dessous du plan du fond intermédiaire, en ce qu'alors on la pousse par-dessus le récipient collecteur formé du fond intermédiaire (27) et des parois latérales (28), et en ce qu'on la fait à nouveau pivoter, avec le récipient collecteur, à la position initiale.

3. Procédé selon la revendication 1, caractérisé en ce qu'aussitôt que le fond principal (23) et le fond intermédiaire (27) ont quitté la position de chargement, on enfonce horizontalement un fond auxiliaire (31) similaire à un râteau qui assume la fonction du fond principal (23) et en ce qu'on l'abaisse par couches jusqu'au nombre désiré de couches ou jusqu'à ce que le fond principal (23) puisse assumer à nouveau sa fonction et que le fond auxiliaire (31) puisse retourner à sa position initiale.

4. Procédé selon la revendication 1, caractérisé en ce que l'on pousse les sachets tubulaires d'une courroie transporteuse (3) sur une courroie de positionnement (8) se mouvant de façon rythmée, et en ce que de celle-ci, une fois que le nombre de sachets tubulaires (1) nécessaires à une couche a été atteint, ils sont poussés, par un râteau (10), de la courroie de positionnement (8) sur une table de positionnement (2) et ici, latéralement ensemble, après quoi on fait avancer la table, une plaque pivotante de retenue (14) faisant en sorte que lors du retrait de la table de positionnement (12), une couche arrive respectivement sur le fond principal ou auxiliaire (23, 31) ou sur la couche supérieure de sachets tubulaires qui se trouve déjà dessus.

5. Procédé selon la revendication 1, caractérisé en ce qu'après chaque nouvelle couche de sachets tubulaires qui a été poussée sur le fond principal ou auxiliaire (23, 31), on comprime ensemble les sachets tubulaires par le haut au moyen d'un poinçon (26).

6. Appareil pour la mise en oeuvre du procédé selon la revendication 1, caractérisé en ce qu'entre deux colonnes (20), dans lesquelles sont disposés des moyens (21, 22) de réglage de hauteur sont guidés au moins deux fonds réglables en hauteur, similaires à des râteaux, à savoir le fond principal (23) et le fond intermédiaire (27), et en ce que dans la région supérieure des colonnes (20), deux parois latérales fixes (24) et une paroi postérieure (25) forment, avec le fond principal réglable en hauteur (23), un récipient intermédiaire qui est partiellement entouré par le récipient collecteur formé du fond intermédiaire (27) et de deux parois latérales (28) fixées à celui- ci, qui sont un peu plus éloignées l'une de l'autre que les parois latérales fixes (24) mentionnées ci- dessus, de sorte que lorsque le fond principal (23) s'abaisse en dessous du niveau du fond intermédiaire (27), le contenu des récipients intermédiaires est déposé dans le récipient collecteur par-dessus lequel une boîte (40) peut être poussée.

7. Appareil selon la revendication 6, pour la mise en oeuvre du procédé selon la revendication 2, caractérisé en ce que l'appareil présente pour les boîtes (40) une voie d'amenée (34) dans laquelle une plate-forme (35) peut pivoter et coulisser pneumatiquement, de sorte que l'on peut faire pivoter de 90° une boîte poussée sur la plate-forme, servant à emballer des sachets tubulaires (1) et la pousser par-dessus le récipient collecteur, et en ce que le récipient collecteur, avec ses moyens (30) servant au réglage de hauteur, est fixé à deux bras (41), lesquels bras (41) peuvent pivoter autour d'un axe (37) qui est placé parallèlement au plan de jonction des deux colonnes (20), aussi près que possible de la voie d'amenée.

8. Appareil selon la revendication 6 pour la mise en oeuvre du procédé selon la revendication 3, caractérisé en ce qu'entre les deux colonnes (20), sur des moyens de réglage de hauteur (21, 22) disposés dans celles-ci, est prévu un fond auxiliaire (31) pouvant coulisser horizontalement au moyen d'un ensemble à cylindre et à piston et qui assume temporairement la fonction du fond principal (23).

9. Appareil selon la revendication 6 pour la mise en oeuvre du procédé selon la revendication 4, caractérisé en ce que l'appareil présente une courroie transporteuse (3) explorée opto- électriquement pour l'amenée des sachets tubulaires à emballer (1), de laquelle ceux-ci sont poussés au moyen d'un ensemble à piston et à cylindre (5) sur une courroie de positionnement (8) commandée pas à pas et peuvent être poussés de celle-ci, au moyen d'un râteau (10) similaire à un peigne, sur une table de positionnement (12) située dans le plan de la courroie de positionnement (8), en ce que deux poussoirs latéraux (13) poussent ensemble les sachets tubulaires à emballer sur la table de positionnement (12), en ce que la table de positionnement (12) présente des moyens de poussée en avant et en arrière et en ce que lorsque la table est poussée en avant, une plaque pivotante (14) retient la couche de sachets tubulaires de sorte que ceux-ci, lors de la rétraction de la table (12), arrivent sur le fond principal (23) ou auxiliaire (31).

10. Appareil selon la revendication 6 pour la mise en oeuvre du procédé selon la revendication 5, caractérisé en ce qu'entre les deux colonnes (20) est disposé, au-dessus de la position la plus haute du fond principal (23) ou auxiliaire (31), un poinçon (26) mobile verticalement au moyen duquel on peut comprimer en elle-même chaque couche des sachets tubulaires à emballer.
